# EUROPÄISCHE PATENTSCHRIFT

(11) **EP 4 238 188 B1**
(45) Veröffentlichungstag und Bekanntmachung des Hinweises auf die Patenterteilung: **05.11.2025**
(21) Anmeldenummer: 21802633.4
(22) Anmeldetag: 28.10.2021
(51) Int. Cl.: H01R 12/73, H01R 24/50, H01R 24/54, H01R 12/70, H01R 12/75, H01R 103/00

(54) **STECKVERBINDERANORDNUNG**
PLUG-IN CONNECTOR ASSEMBLY
ENSEMBLE CONNECTEUR ENFICHABLE

(30) Priorität: 02.11.2020 DE 102020128806
(43) Veröffentlichungstag der Anmeldung: 06.09.2023
(73) Patentinhaber: ROSENBERGER HOCHFREQUENZTECHNIK GMBH & CO. KG, 83413 Fridolfing (DE)
(72) Erfinder: GEORG, Thomas, 83278 Traunstein (DE); MYSYK, Sebastian, 84489 Burghausen (DE)
(74) Vertreter: Warneke, Nicola
(86) Internationale Anmeldenummer: PCT/EP2021/080055
(87) Internationale Veröffentlichungsnummer: WO 2022/090428

(56) Entgegenhaltungen:
- CN-A- 107 658 607
- CN-A- 108 365 358
- KR-A- 20160 030 136

## Beschreibung

### GEBIET DER ERFINDUNG

Die vorliegende Erfindung betrifft eine Leiterplattenanordnung mit einem Steckverbinder mit einem U-förmigen Innenleiter und Isolierteil.

### TECHNISCHER HINTERGRUND

Es ist bekannt, elektrische Leiter mittels Steckverbindern auf Leiterplatten zu montieren. Abhängig von den mechanischen und elektrischen Eigenschaften des Steckverbinders und dessen geometrischen Abmessungen ist hierfür Bauraum auf einer Leiterplatte bzw. in einer Leiterplattenanordnung zu schaffen.

CN 107 658 607 A zeigt einen Steckverbinder mit wenigstens einem Innenleiter, einem Isolierteil und einem Außenleiter, wobei das Isolierteil zwischen dem Innenleiter und dem Außenleiter angeordnet ist, wobei der Innenleiter und das Isolierteil U-förmig ausgebildet sind, indem diese einen ersten Schenkel; und einen zweiten Schenkel; sowie einen die Schenkel verbindenden Steg; aufweisen, wobei der Steckverbinder ein erstes Ende und ein zweites Ende aufweist, an welchem der Steckverbinder jeweils eine erste Schnittstelle bzw. eine zweite Schnittstelle bildet, indem der Innenleiter und insbesondere der Außenleiter, an dem ersten Ende und dem zweiten Ende eingerichtet sind, mit Leitern, eines zu verbindenden Gegenstands verbunden zu werden.

### ZUSAMMENFASSUNG DER ERFINDUNG

Dementsprechend liegt der Erfindung die Aufgabe zugrunde, eine Leiterplattenanordnung zu schaffen, welche einen vorhandenen Bauraum in einem Gehäuse, in welchem die Leiterplatte montiert ist, besser nutzt.

Erfindungsgemäß wird diese Aufgabe durch eine Leiterplattenanordnung mit den Merkmalen des Patentanspruchs 1 gelöst.

Steckverbinder dienen zum Trennen und Verbinden von elektrischen Leitern mit einem Gegenverbinder. Die Verbindungsteile werden dabei durch einen Formschluss der Steckerteile passend ausgerichtet. Steckverbinder weisen häufig Rast- und/oder Verriegelungsmittel zum Verriegeln oder Verrasten eines Steckverbinders mit einem Gegenverbinder auf. Es ist denkbar, Steckverbinder durch Verschrauben zusätzlich gegen unbeabsichtigtes Lösen zu sichern. Die Benennung von Steckverbinder und Gegenverbinder ist austauschbar.

Eine Schnittstelle eines Steckverbinders, auch als Steckgesicht oder Steckinterface bezeichnet, bildet ein steckseitiges Ende des Verbinders und ist zur Kontaktierung mit einer kompatiblen Schnittstelle eingerichtet.

In dieser Patentanmeldung weisen der Steckverbinder und der Gegenverbinder jeweils wenigstens eine steckbare Schnittstelle auf.

Die steckbare Schnittstelle des Steckverbinders bezieht sich auf den Gegenverbinder. Eine weitere Schnittstelle des Steckverbinders zur Leiterplatte kann lösbar oder unlösbar sein. Unlösbar bedeutet, dass die Schnittstelle nur zum einmaligen Verbinden der Schnittstelle eingerichtet ist, d.h. das Lösen z.B. kann aufwendig, nur mittels eines Werkzeugs oder nicht zerstörungsfrei ausgeführt werden.

Dementsprechend ist auch die Schnittstelle des Gegenverbinders zu dem Steckverbinder steckbar. Eine Schnittstelle des Gegenverbinders zu einem Kabel kann steckbar oder fest verdrahtet sein.

Koaxialkabel sind zweipolige Kabel mit konzentrischem Aufbau. Sie bestehen aus einem Innenleiter, der in konstantem Abstand von einem hohlzylindrischen Außenleiter umgeben ist. Der Außenleiter schirmt den Innenleiter vor Störstrahlung ab.

Der Zwischenraum heißt Isolator, Isolierteil oder Dielektrikum und isoliert den Außenleiter vom Innenleiter. Das Dielektrikum kann Luft aufweisen. Ein Isolierteil umfasst einen festen Werkstoff. Oft ist der Außenleiter durch einen isolierenden, korrosionsfesten und wasserdichten Mantel nach außen hin geschützt. Der Außenleiter umfasst oft ein biegsames Geflecht (Schirmgeflecht).

Es existieren auch andere Kabel, z.B. Twin-Ax- oder Tri-Ax-Kabel, mit mehreren Innenleitern und einem Außenleiter.

Dementsprechend umfasst auch ein Steckverbinder, der mit einem Kabel, das einen Innenleiter, ein Isolierteil und einen Außenleiter aufweist, eine gleiche Anzahl an Innenleitern wie das Kabel, wobei die Innenleiter des Kabels die Innenleiter des Steckverbinders kontaktieren, einen Isolator, ein Isolierteil bzw. ein Dielektrikum und insbesondere einen Außenleiter, der den Außenleiter des Kabels kontaktiert. Die Innenleiter des Steckverbinders werden auch als Steckkontakte bezeichnet.

Der Außenleiter eines Kabels muss dem Außenleiter eines Steckverbinders nicht notwendigerweise entsprechen, d.h. ein Kabel (Steckverbinder) ohne Außenleiter kann mit einem Steckverbinder (Kabel) mit Außenleiter verbunden sein.

U-förmig bedeutet in dieser Patentanmeldung, dass ein Gegenstand zwei parallele Schenkel, die von einem auf den Schenkeln senkrecht stehenden Steg verbunden sind, aufweist. Schenkel und Steg können einen rechten Winkel einschließen oder eine Kontur mit einer kontinuierlichen Krümmung. Die Schenkel und der Steg können jeweils unterschiedlicher Länge sein. Die Schenkel können länger, gleichlang oder kürzer als der Steg ausgebildet sein. Ein alternativer Begriff für U-förmig ist hufeisenförmig.

Doppel-U-förmig bedeutet, dass ein Gegenstand drei parallele Schenkel, die von einem auf den Schenkeln senkrecht stehenden Steg, nämlich zwischen dem ersten und dem zweiten Schenkel und zwischen dem zweiten und dem dritten Schenkel, verbunden sind, aufweist. Die Nummerierung der Schenkel ist austauschbar.

Sofern diese Patentanmeldung Bezug nimmt auf Begriffe wie parallel, rechtwinklig, senkrecht oder dergleichen wird hierunter im Wesentlichen parallel, rechtwinklig, senkrecht oder dergleichen verstanden, d.h. dass ein Winkel geringfügig z.B. um 1°, 2°, 3°, 4° oder 5°, von 0°, 180° bzw. 90° abweichen kann.

Eine Leiterplatte, auch Leiterkarte, Platine oder gedruckte Schaltung, printed circuit board oder PCB genannt, ist ein Träger für elektronische Bauteile. Eine Leiterplatte dient der mechanischen Befestigung der Bauteile und derer elektrischer Verbindung.

Ein Blech ist ein tafelförmiges Werkserzeugnis aus Metall, dessen Breite und Länge sehr viel größer als seine Dicke sind. Beinahe jedes Metall kann zu Blech verarbeitet werden.

Ein Gehäuse ist eine feste Hülle, die einen empfindlichen Inhalt schützend umgibt, oder die Umgebung vor einem schädlichen Inhalt schützt.

Die der Erfindung zugrunde liegende Idee ist es, einen Steckverbinder, der eine Leiterplatte kontaktiert, U-förmig oder doppel-U-förmig auszubilden. Somit lässt sich der Steckverbinder stabil auf der Leiterplatte befestigen und elektrisch kontaktieren. Wird ein Schenkel des Steckverbinders oder der Gegenverbindung durch eine Ausnehmung einer Leiterplatte geführt, lässt sich somit die Bauhöhe einer Leiterplattenanordnung reduzieren. Die Bauhöhe ist senkrecht zur Leiterplatte mit der Ausnehmung orientiert.

Es versteht sich, dass ein erfindungsgemäßer Steckverbinder als koaxialer Steckverbinder mit einem Innenleiter oder als Steckverbinder mit mehreren Innenleitern ausgebildet sein kann.

Es ist eine Leiterplattenanordnung mit einem Steckverbinder wie er vorstehend beschrieben wurde, mit einem Gegenverbinder und einer Leiterplatte, wobei der Steckverbinder an der zweiten Schnittstelle mit der Leiterplatte verbunden ist und die Leiterplatte eine Ausnehmung aufweist, durch welche der erste Schenkel des Steckverbinders oder der Gegenverbinder geführt ist, aufweist, vorgesehen.

Aufgrund der Anordnung des Steckverbinders in der Leiterplattenanordnung kann die für eine Leiterplattenanordnung erforderliche Bauhöhe reduziert werden. Besonders wenn die Leiterplattenanordnung mehrere Leiterplatten aufweist, ermöglicht ein Steckverbinder wie er vorstehend beschrieben wurde, die Verringerung des Abstands zwischen den Leiterplatten.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Weiterbildung der Erfindung ist der Außenleiter U-förmig ausgebildet und insbesondere mit einem Befestigungsarm derart verbunden, dass der Außenleiter und der Befestigungsarm eine doppel-U-Form bilden oder der Außenleiter ist doppel-U-förmig ausgebildet.

Dementsprechend gewährleistet der Außenleiter die Funktionalität eines Befestigungsarms, indem der Außenleiter mit einem Befestigungsarm verbunden ist. Somit wird die Stabilität des Steckverbinders auf der Leiterplatte erhöht, indem der Steckverbinder beispielsweise bei Vibrationen weniger störungsanfällig ist.

Gemäß einer bevorzugten Weiterbildung der Erfindung weist der Steckverbinder an dem zweiten Ende Befestigungsmittel zur Befestigung an einer Leiterplatte auf.

Die Befestigungsmittel gewährleisten eine sichere bzw. störungsfreie elektrische Kontaktierung der elektrischen Kontakte des Steckverbinders auf der Leiterplatte. Beispielsweise steigern die Befestigungsmittel die Robustheit der elektrischen Verbindung zwischen dem Steckverbinder und der Leiterplatte bei auftretenden Vibrationen.

Gemäß einer bevorzugten Weiterbildung der Erfindung weist der Steckverbinder ein drittes Ende mit einem Befestigungsmittel zur Befestigung an einer Leiterplatte auf. Beispielsweise weist ein Steckverbinder mit einer doppel-U-förmigen Kontur drei Enden auf. Ein Steckverbinder mit drei Enden kann an drei Punkten befestigt und/oder elektrisch kontaktiert werden, wenn der Steckverbinder an jedem Ende an der Leiterplatte befestigt und/oder kontaktiert ist.

Dabei ist es zweckmäßig, wenn das erste Ende zur Verbindung mit wenigstens einem Steckkontakt eines Gegenverbinders eingerichtet ist. Dementsprechend verläuft der elektrische Pfad in dem Steckverbinder von dem ersten Ende, an dem der Gegenverbinder angeschlossen ist, zu dem zweiten Ende, an dem der Steckverbinder elektrisch mit der Leiterplatte kontaktiert ist.

Gemäß einer bevorzugten Weiterbildung der Erfindung weist der Außenleiter ein Schirmblech auf, welches die Schenkel des U-, oder doppel-U-förmigen Außenleiter verbindet, also zumindest einen Teil des Stegs bildet. Dementsprechend ist das Schirmblech Bestandteil des Außenleiters und verbindet die Schenkel des Außenleiters, die aus einem anderen Material oder mit einem anderen Fertigungsverfahren hergestellt sein können. Beispielsweise ist es denkbar, die Schenkel des Außenleiters in einem Druckgussverfahren herzustellen, beispielsweise aus Zinkdruckguss.

Ein Schirmblech ist gegenüber einem Außenleiter aus Druckguss ein material- und bauraumsparendes Bauteil, welches sich leicht mit den Schenkeln des Außenleiters verbinden lässt.

Dabei ist es auch vorteilhaft, wenn der Außenleiter doppel-U-förmig ausgebildet ist oder der Außenleiter U-förmig ausgebildet ist und mit einem Befestigungsarm derart verbunden ist, dass Außenleiter und Befestigungsarm eine doppel-U-Form bilden, wobei der Befestigungsarm oder ein dritter Schenkel des doppel-U-förmigen Außenleiters an der Leiterplatte befestigt sind. Somit lässt sich eine robuste, elektrische Verbindung zwischen der Leiterplatte und dem Steckverbinder gewährleisten.

Ist der Befestigungsarm an einem U-förmigen Außenleiter stabil befestigt, so ist dies eine Alternative zu einem doppel-U-förmigen Außenleiter mit drei Schenkeln, mittels welcher sich Material bzw. Materialkosten einsparen lässt, wenn der Befestigungsarm aus einem anderen Material wie der Außenleiter hergestellt ist.

Dabei ist es auch zweckmäßig, die Leiterplattenanordnung in einem Gehäuse anzuordnen, wobei das Gehäuse eine Kabelschnittstelle aufweist, insbesondere um einen Steckkontakt eines Kabels mit der ersten Schnittstelle des Steckverbinders zu verbinden. Alternativ kann der Steckverbinder mit dem Kabel fest verdrahtet sein und durch eine Gehäuseöffnung geführt sein.

Somit lässt sich ein von einem Gehäuse abgeschlossenes Bauteil mit einer Schnittstelle zu einem elektrischen Kabel bereitstellen.

Dabei kann auch vorgesehen sein, dass das Gehäuse sowie die Schnittstelle bestimmte Anforderungen an eine Materialdichtigkeit oder elektrische Dichtigkeit erfüllen, wodurch das Gehäuse in einem anderen Bauteil montiert werden kann.

Gemäß einer bevorzugten Weiterbildung der Erfindung ist die Schnittstelle des Gegenverbinders gegenüber dem Innenleiter und dem Isolierteil des Gegenverbinders in einem rechten Winkel abgewinkelt. Aufgrund des Abwinkelns der Schnittstelle lässt sich diese derart anordnen, dass die Schnittstelle für einen Steckvorgang mit einem an den Steckverbinder anzuschließendem Kabel gut zugänglich ist. Alternativ oder zusätzlich kann die Schnittstelle durch die Abwinklung gegenüber dem Innenleiter und dem Isolierteil des Steckverbinders auch angeordnet sein, um vorhandenen Bauraum besser zu nutzen.

Ist der Befestigungsarm an einem U-förmigen Außenleiter stabil befestigt, so ist dies eine Alternative zu einem doppel-U-förmigen Außenleiter mit drei Schenkeln, mittels welcher sich Material bzw. Materialkosten einsparen lassen.

Die obigen Ausgestaltungen und Weiterbildungen lassen sich, sofern sinnvoll, beliebig miteinander kombinieren.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Figur 1: zeigt eine Schnittsicht eines Steckverbinders gemäß einer Ausführungsform der Erfindung;
- Figur 2: zeigt eine Perspektivansicht eines Steckverbinders gemäß einer Ausführungsform der Erfindung;
- Figur 3: zeigt eine Schnittsicht einer Leiterplattenanordnung gemäß einer Ausführungsform der Erfindung.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine schematische Schnittsicht eines Steckverbinders 10. Der Steckverbinder 10 umfasst einen U-förmigen Innenleiter 11, ein U-förmiges Isolierteil 13, sowie einen doppel-U-förmigen Außenleiter 15. Der Innenleiter umfasst zwei parallele Schenkel 11.1 und 11.3, die mittels eines senkrechten Stegs 11.2 verbunden sind. Das Isolierteil 13 umgibt den Innenleiter, um diesen elektrisch von dem Außenleiter 15 zu isolieren und ist entsprechend zu dem Innenleiter mit zwei parallelen Schenkeln 13.1 und 13.3 sowie einen senkrechten Steg 13.2, der die Schenkel des Isolierteils verbindet, aufgebaut. Der Außenleiter 15 umgibt das Isolierteil 13 und schirmt den Innenleiter 11 vor elektromagnetischen Einflüssen.

Der Außenleiter ist doppel-U-förmig ausgebildet, d. h. der Außenleiter umfasst drei parallele Schenkel 15.1, 15.3 und 15.4, die über einen senkrechten Steg 15.2 verbunden sind. Der dritte Schenkel 15.4 des Außenleiters 15 dient der Befestigung des Außenleiters auf einer Leiterplatte 103. Der erste Schenkel 15.1 des Außenleiters ist Teil einer Schnittstelle zu einem Gegenverbinder 110. Der Außenleiter 15 umfasst Befestigungsstifte 21, die an dem Enden 17, 19 des zweiten und dritten Schenkels des Außenleiters 15 ausgebildet sind. Die Befestigungsstifte 21 sind eingerichtet, in Bohrungen einer Leiterplatte eingesetzt, zum Beispiel verlötet, zu werden, um den Steckverbinder 10 auf der Leiterplatte 103 zu fixieren.

Der Steckverbinder 10 bildet an dem Ende 17 des ersten Schenkels eine Schnittstelle zur Verbindung mit einem Gegenverbinder 110. Der Steckverbinder 10 bildet an dem Ende 19 des zweiten Schenkels eine Schnittstelle 20 zur mechanischen Befestigung und elektrischen Kontaktierung auf einer Leiterplatte 103.

Figur 2 zeigt eine schematische Perspektivansicht eines Steckverbinders 10 gemäß Figur 1. In Figur 2 ist ersichtlich, dass der Steckverbinder 10 an seinem dritten Ende 23 zwei Befestigungsstifte 21 und an seinem zweiten Ende 19 vier Befestigungsstifte 21 aufweist.

Wenngleich die Komponenten, insbesondere der Innenleiter 11, das Isolierteil 13 und der Außenleiter 15 des Steckverbinders 10 anhand mehrerer Teilbereiche dieser Komponenten beschrieben wurden, nämlich mehrere Schenkel und ein Steg, versteht es sich, dass sich hieraus nicht zwangsläufig eine Mehrteiligkeit dieser Komponenten ergibt, sondern dass die Beschreibung dieser Komponenten anhand ihrer Teilbereiche in erster Linie der Beschreibung der geometrischen Form der Komponenten dient. Die Komponenten, also der Innenleiter 11, das Isolierteil 13 und der Außenleiter 15 können sowohl einteilig als auch mehrteilig ausgebildet sein, wobei die Unterteilung der Komponenten entsprechend der Teilbereiche der Schenkel und des Stegs erfolgen kann.

Figur 3 zeigt eine schematische Schnittsicht einer Leiterplattenanordnung 100, die in einem Gehäuse 101 angeordnet ist. Die Leiterplattenanordnung 100 umfasst einen Steckverbinder 10 wie er vorstehend beschrieben wurde, einen Gegenverbinder 110 sowie ein Kabel 113, eine Leiterplatte 103 sowie eine Leiterplatte 105.

Der Steckverbinder 10 ist auf der Leiterplatte 103 mittels Befestigungsstiften 21 befestigt. Die Befestigungsstifte befinden sich jeweils an dem zweiten Ende 19 bzw. an dem dritten Ende 23 des Steckverbinders 10. Der Steckverbinder 10 ragt an seinem ersten Ende 17, welches eine Schnittstelle für den Gegenverbinder 110 bildet, durch eine Ausnehmung 111 der Leiterplatte 103 hindurch. Hierdurch lässt sich die Bauhöhe des Gehäuses 101, insbesondere der Abstand zwischen der kabelseitigen Gehäusewand und der Leiterplatte 103 reduzieren.

Der Steckverbinder 10 ist mit dem Gegenverbinder 110, der an dem Gehäuse 101 befestigt ist, verbunden. Dabei kontaktieren der Außenleiter 108 des Gegenverbinders 110 den Außenleiter 15 des Steckverbinders 10 sowie der Innenleiter 107 des Gegenverbinders 110 den Innenleiter 11 des Steckverbinders 10. Dementsprechend umfasst auch der Gegenverbinder 110 an einem ersten Ende eine Schnittstelle zur Verbindung des Gegenverbinders 110 mit dem Steckverbinder 10. Ferner umfasst der Gegenverbinder 110 an einem zweiten Ende eine weitere Schnittstelle zur Verbindung mit elektrischen Kontakten, insbesondere Steckkontakten 115 eines Kabels 113. Dabei ist vorgesehen, dass der Innenleiter 107 bzw. der Außenleiter 108 das Gegenverbinders 110 rechtwinklig zu dem Steckkontakt 115 des Kabels 113 ausgebildet ist, wenn das Kabel 113 mit der weiteren Schnittstelle des Gegenverbinders 110 verbunden ist.

### Bezugszeichenliste

- 10: Steckverbinder
- 11: Innenleiter
- 11.1: Schenkel des Innenleiters
- 11.2: Steg des Innenleiters
- 11.3: Schenkel des Innenleiters
- 13: Isolierteil
- 13.1: Schenkel des Isolierteils
- 13.2: Steg des Isolierteils
- 13.3: Schenkel des Isolierteils
- 15: Außenleiter
- 15.1: Schenkel des Außenleiters
- 15.2: Steg des Außenleiters
- 15.3: Schenkel des Außenleiters
- 15.4: Schenkel des Außenleiters
- 17: Ende
- 19: Ende
- 20: Schnittstelle
- 21: Befestigungsmittel
- 23: Ende
- 100: Leiterplattenanordnung
- 101: Gehäuse
- 103: Leiterplatte
- 105: Leiterplatte
- 107: Innenleiter
- 108: Außenleiter
- 110: Gegenverbinder
- 111: Ausnehmung
- 113: Kabel
- 115: elektrischer Kontakt

## Patentansprüche

1. Leiterplattenanordnung (100) mit einem Steckverbinder (10) mit wenigstens einem Innenleiter (11), einem Isolierteil (13) und einem Außenleiter (15), wobei das Isolierteil (13) zwischen dem Innenleiter (11) und dem Außenleiter (15) angeordnet ist, wobei der Innenleiter (11) und das Isolierteil (13) U-förmig ausgebildet sind, indem diese einen ersten Schenkel (11.1; 13.1) und einen zweiten Schenkel (11.3; 13.3) sowie einen die Schenkel verbindenden Steg (11.2; 13.2) aufweisen, wobei der Steckverbinder (10) ein erstes Ende (17) und ein zweites Ende (19) aufweist, an welchem der Steckverbinder (10) jeweils eine erste Schnittstelle bzw. eine zweite Schnittstelle bildet, indem der Innenleiter (11) und insbesondere der Außenleiter (15), an dem ersten Ende (17) und dem zweiten Ende (19) eingerichtet sind, mit Leitern (107, 108) eines zu verbindenden Gegenstands (110) verbunden zu werden, einem mit dem Steckverbinder (10) verbundenen Gegenverbinder (110) und mit einer Leiterplatte (103), wobei der Steckverbinder (10) an der zweiten Schnittstelle (20) mit der Leiterplatte (103) verbunden ist und die Leiterplatte (103) eine Ausnehmung (111) aufweist, durch welche der erste Schenkel oder der Gegenverbinder (110) geführt ist oder das erste Ende des ersten Schenkels die Leiterplatte elektrisch kontaktiert.

2. Leiterplattenanordnung nach Anspruch 1,
wobei der Außenleiter (15) U-förmig oder doppel-U-förmig ausgebildet ist.

3. Leiterplattenanordnung nach einem der vorstehenden Ansprüche,
wobei der Steckverbinder (10) an einem zweiten Ende (19) Befestigungsmittel (21) zur Befestigung an einer Leiterplatte aufweist.

4. Leiterplattenanordnung nach einem der vorstehenden Ansprüche,
wobei der Steckverbinder (10) ein drittes Ende (23) mit einem Befestigungsmittel (21) zur Befestigung an einer Leiterplatte aufweist.

5. Leiterplattenanordnung nach einem der vorstehenden Ansprüche,
wobei das erste Ende (17) zur Verbindung mit wenigstens einem Steckkontakt eines Gegenverbinders (110) eingerichtet ist.

6. Leiterplattenanordnung nach einem der vorstehenden Ansprüche,
wobei der Außenleiter (15) ein Schirmblech (16) aufweist, welches Schenkel (15.1,15.3, 15.4) des U- oder doppel-U-förmigen Außenleiters verbindet.

7. Leiterplattenanordnung nach einem der vorstehenden Ansprüche, wobei eine kabelseitige Schnittstelle des Gegenverbinders gegenüber dem Innenleiter (11) und dem Isolierteil (13) des Gegenverbinders (110) in einem im Wesentlichen rechten Winkel abgewinkelt ist.

8. Leiterplattenanordnung (100) nach Anspruch 7, wobei der Außenleiter (15) doppel-U-förmig ausgebildet ist oder der Außenleiter (15) U-förmig ausgebildet ist und mit einem Befestigungsarm derart verbunden ist, dass der Außenleiter (15) und der Befestigungsarm eine doppel-U-Form bilden, wobei der Befestigungsarm oder ein dritter Schenkel (15.4) des doppel-U-förmigen Außenleiters (15) an der Leiterplatte (103) befestigt sind.

9. Leiterplattenanordnung (100) nach Anspruch 7 oder Anspruch 8,
mit einem Gehäuse (101), welches die Leiterplattenanordnung (100) umgibt, welches eine Schnittstelle aufweist, um einen Steckkontakt (115) eines Kabels (113) mit dem Gegenverbinder (110) zu verbinden.

## Claims

1. Printed circuit board arrangement (100) with a plug connector (10) with at least one inner conductor (11), an insulating part (13), and an outer conductor (15), wherein the insulating part (13) is arranged between the inner conductor (11) and the outer conductor (15), wherein the inner conductor (11) and the insulating part (13) are U-shaped, in that they have a first leg (11.1; 13.1) and a second leg (11.3; 13.3) as well as a web (11.2; 13.2) connecting the legs, wherein the plug connector (10) has a first end (17) and a second end (19), at which the plug connector (10) forms a first interface and a second interface, respectively, in that the inner conductor (11), and in particular the outer conductor (15), at the first end (17) and the second end (19) are configured to be connected with conductors (107, 108) of an object (110) to be connected, a mating connector (110) connected to the plug connector (10) and with a printed circuit board (103), wherein the plug connector (10) is connected to the printed circuit board (103) at the second interface (20) and the printed circuit board (103) has a recess (111), through which the first leg or the mating connector (110) is guided or the first end of the first leg electrically contacts with the printed circuit board.

2. The printed circuit board arrangement according to claim 1,
wherein the outer conductor (15) is configured U-shaped or double-U-shaped.

3. The printed circuit board arrangement according to any one of the preceding claims,
wherein the connector (10) has fastening means (21) at a second end (19) for fastening to a printed circuit board.

4. The printed circuit board arrangement according to any one of the preceding claims,
wherein the connector (10) has a third end (23) with a fastening means (21) for fastening to a printed circuit board.

5. The printed circuit board arrangement according to any one of the preceding claims,
wherein the first end (17) is configured for connection to at least one plug contact of a mating connector (110).

6. The printed circuit board arrangement according to any one of the preceding claims,
wherein the outer conductor (15) has a shielding plate (16) which connects legs (15.1, 15.3, 15.4) of the U- or double-U-shaped outer conductor.

7. The printed circuit board arrangement according to any one of the preceding claims,
wherein a cable-side interface of the mating connector is angled at a substantially right angle to the inner conductor (11) and the insulating part (13) of the mating connector (110)

8. The printed circuit board arrangement (100) according to claim 7, wherein the outer conductor (15) is double-U-shaped or the outer conductor (15) is U-shaped, and is connected to a fastening arm such that the outer conductor (15) and the fastening arm form a double-U shape, wherein the fastening arm or a third leg (15.4) of the double-U-shaped outer conductor (15) is fastened to the printed circuit board (103).

9. The printed circuit board arrangement (100) according to claim 7 or claim 8,
with a housing (101), which surrounds the printed circuit board arrangement (100), which has an interface, for connecting a plug contact (115) of a cable (113) to the mating connector (110).

## Revendications

1. Ensemble de circuit imprimé (100) avec un connecteur enfichable (10) avec un au moins un conducteur intérieur (11), une partie isolante (13) et un conducteur extérieur (15), dans lequel la partie isolante (13) est agencée entre le conducteur intérieur (11) et le conducteur extérieur (15), dans lequel le conducteur intérieur (11) et la partie isolante (13) sont formés en U, en ce que ceux-ci présentent une première branche (11.1 ; 13.1) et une seconde branche (11.3 ; 13.3) ainsi qu'une nervure (11.2 ; 13.2) reliant les branches, dans lequel le connecteur enfichable (10) présente une première extrémité (17) et une deuxième extrémité (19), au niveau de laquelle le connecteur enfichable (10) forme respectivement une première interface ou une seconde interface en ce que le conducteur intérieur (11) et en particulier le conducteur extérieur (15) sont conçus à la première extrémité (17) et la deuxième extrémité (19) afin d'être reliés aux conducteurs (107, 108) d'un objet à relier (110), un connecteur complémentaire (110) relié au connecteur enfichable (10) et avec un circuit imprimé (103), dans lequel le connecteur enfichable (10) est relié au niveau de la seconde interface (20) au circuit imprimé (103) et le circuit imprimé (103) présente un évidement (111), par lequel la première branche ou le connecteur complémentaire (110) est guidé ou la première extrémité de la branche est en contact électrique avec le circuit imprimé.

2. Ensemble de circuit imprimé selon la revendication 1,
dans lequel le conducteur extérieur (15) est formé en U ou en double U.

3. Ensemble de circuit imprimé selon l'une quelconque des revendications précédentes,
dans lequel le connecteur enfichable (10) présente à une deuxième extrémité (19) des moyens de fixation (21) pour la fixation à un circuit imprimé.

4. Ensemble de circuit imprimé selon l'une quelconque des revendications précédentes,
dans lequel le connecteur enfichable (10) présente une troisième extrémité (23) avec un moyen de fixation (21) pour la fixation à un circuit imprimé.

5. Ensemble de circuit imprimé selon l'une quelconque des revendications précédentes,
dans lequel la première extrémité (17) est conçue pour la liaison avec au moins un contact d'enfichage d'un connecteur complémentaire (110).

6. Ensemble de circuit imprimé selon l'une quelconque des revendications précédentes,
dans lequel le conducteur extérieur (15) présente une tôle de blindage (16) qui relie des branches (15.1, 15.3, 15.4) du conducteur extérieur en U ou en double U.

7. Ensemble de circuit imprimé selon l'une quelconque des revendications précédentes,
dans lequel une interface côté câble du connecteur complémentaire par rapport au conducteur intérieur (11) et la partie isolante (13) du connecteur complémentaire (110) est coudée en un angle sensiblement droit.

8. Ensemble de circuit imprimé (100) selon la revendication 7, dans lequel le conducteur extérieur (15) est formé en double U ou le conducteur extérieur (15) est formé en U et est relié à un bras de fixation de telle manière que le conducteur extérieur (15) et le bras de fixation forment un double U, dans lequel le bras de fixation ou une troisième branche (15.4) du conducteur extérieur (15) en double U est fixée au circuit imprimé (103).

9. Ensemble de circuit imprimé (100) selon la revendication 7 ou la revendication 8,
avec un boîtier (101) qui entoure l'ensemble de circuit imprimé (100) qui présente une interface afin de relier un contact d'enfichage (115) d'un câble (113) au connecteur complémentaire (110).
